# EUROPÄISCHE PATENTSCHRIFT

(11) **EP 2 748 085 B1**
(45) Veröffentlichungstag und Bekanntmachung des Hinweises auf die Patenterteilung: **28.10.2015**
(21) Anmeldenummer: 12759649.2
(22) Anmeldetag: 24.08.2012
(51) Int. Cl.: B65D 83/04

(54) **SPENDER**
DISPENSER
DISTRIBUTEUR

(30) Priorität: 25.08.2011 DE 202011104829 U
(43) Veröffentlichungstag der Anmeldung: 02.07.2014
(73) Patentinhaber: Pöppelmann Holding GmbH & Co. KG., 49393 Lohne (DE)
(72) Erfinder: SCHICK, Werner, 49434 Neuenkirchen (DE)
(74) Vertreter: Weeg, Thomas
(86) Internationale Anmeldenummer: PCT/EP2012/003587
(87) Internationale Veröffentlichungsnummer: WO 2013/026580

(56) Entgegenhaltungen:
- EP-A2- 2 287 087
- DE-A1- 3 213 487
- FR-A1- 2 735 110
- US-B2- 6 948 634

## Beschreibung

Die vorliegende Erfindung betrifft einen Spender zur Ausgabe von stückigem Gut, insbesondere zur Ausgabe von Süßstofftabletten, mit einem Gehäuse, welches einen Vorratsraum aufweist, aus dem das Gut in eine Vereinzelungskammer des Spenders separiert und mittels einer Ausgabemechanik in Richtung einer Ausgabeöffnung des Spenders transportiert werden kann, wobei die Ausgabemechanik einen mit einer Komponente senkrecht zu einer von unten nach oben verlaufenden Gehäuseachse bewegbaren Schieber aufweist, der zur Herstellung des Spenders in das Gehäuse einschiebbar ist.

Ein Gegenstand nach dem Oberbegriff des Anspruchs 1 ist in der DE 42 01 995 C2 gezeigt. Der insgesamt vierteilige Spender ist relativ aufwendig zu montieren, da eine Mehrzahl von Montageschritten zur Festlegung des Seitentasters und zur Ausbildung der Schiebemechanik notwendig ist. Es ist Aufgabe der vorliegenden Erfindung, die Herstellungskosten durch eine Verringerung des Montageaufwands zu minimieren.

Die Aufgabe wird gelöst durch einen Gegenstand nach Anspruch 1. Vorteilhafte Ausgestaltungen der Erfindung sind den auf diesen Anspruch bezogenen Unteransprüchen sowie der nachfolgenden Beschreibung zu entnehmen. Erfindungsgemäß ist vorgesehen, dass der Spender einen beweglichen, insbesondere flexiblen, Begrenzer aufweist, der eine untere Begrenzung für den Schieber ausbildet und der zur Einbringung des Schiebers von unten in das Gehäuse aus seiner eine Entfernung des eingebrachten Schiebers behindernden Ausgabeposition kraftbeaufschlagt zur Seite bewegbar ist. Die Richtung der Bewegung des Schiebers weist ebenfalls eine Hauptbewegungskomponente senkrecht zur vertikalen Achse des Spenders auf. Der Begrenzer, der vorzugsweise den Schieber rastend sichert, ist einstückig mit dem Gehäuse ausgebildet und bevorzugt unterhalb des Schiebers angeordnet. Die Montage des Schiebers ist vereinfacht, da ein im Stand der Technik notwendiger separater Arbeitsschritt zur Sicherung des Schiebers entfällt bzw. in einen weiteren Arbeitsschritt integriert ist.

Durch den Verzicht auf zusätzliche Rastteile kann der Spender mit einem Deckel für die von oben zu befüllende Vorratskammer und dem Gehäuse, welches zusammen mit dem Schieber die Vereinzelungskammer ausbildet, dreiteilig ausgebildet werden. Hierdurch ist der Arbeitsaufwand minimiert, es fallen geringere Werkzeugkosten an. Der Spender ist insgesamt günstiger herstellbar.

Die Integration des Schiebers in das Gehäuse ist verbessert, da eine Wand bzw. ein Teil des Begrenzers eine Wand der Vereinzelungskammer ausbildet. Diese Wand kann insbesondere Teil einer den Begrenzer ausbildenden Federlasche sein, die einen umgedreht nasen- oder keilförmigen Ab- oder Ansatz an ihrem unteren Ende aufweist, auf dem zu vereinzelndes Gut zum Liegen kommen kann. Die dieser Seite des Begrenzers gegenüberliegende Begrenzung der Vereinzelungskammer ist dann bevorzugt Teil des Schiebers bzw. des Tasters.

Vorzugsweise stellt der Begrenzer gleichzeitig eine untere Begrenzung der Vereinzelungskammer dar, was den Platzbedarf im Spender minimiert und die Gestehungskosten aufgrund niedrigeren Materialbedarfs verringert. Die Richtung, in die der Begrenzer zur Freigabe des Einschubwegs für den Schieber bewegbar ist, steht in diesem Fall in etwa senkrecht zur Hauptbewegungsrichtung des Schiebers. Die das Gehäuse des Spenders umfassende Teile und der Schieber bilden gemeinsam die Ausgabemechanik aus. Alternativ kann die Ausgabemechanik auch von dem Schieber alleine ausgebildet werden.

Insbesondere kann der Begrenzer im Vertikalschnitt einen keilförmig ausgebildeten Teil aufweisen, um das Einführen des Schiebers in das Gehäuse zu verbessern. Bei der Montage des Spenders wird der Bewegung des Begrenzers durch den gegen die Schräge des Keils drückenden Schieber eines Vorzugsrichtung vorgegeben, so dass der Begrenzer gezielt zur Seite bewegt werden kann.

Der vorzugsweise als Seitentastenspender ausgebildete Spender weist vorteilhafterweise einen Schieber auf, der selbst einen z.B. mit dem Daumen bzw. der Hand greifbaren oder drückbaren Betätigungsbereich bzw. ein Betätigungsfeld (Taster) zur Betätigung der Ausgabemechanik aufweist. Die Anzahl der zu bewegenden Teile ist hierdurch minimiert. Insbesondere handelt es sich bei dem Tätigungsbereich um eine leicht geschwungene, nach oben zulaufende und angenehm zu greifende Fläche, die entlang einer Seite des Schiebers nach oben und entlang des Vorratsraums ausgebildet ist. Hierbei erstreckt sich der Betätigungsbereich über zumindest 50 % der Höhe des Spenders, um einerseits gut zu betätigen zu sein, und ist nach oben und unten hin jedoch zusätzlich von der Gehäusewandung und ggf. einem auf die Seite gezogenen Teil des Deckels eingefasst, um eine unbeabsichtigte Betätigung zu verhindern. Diese Sicherung kann auch noch dadurch verbessert werden, dass das Betätigungsfeld gegenüber den oberen und unteren Einfassungen nach innen hin gewölbt ist. Die Ausbildung der Außenseite mit Bereichen zum Greifen ohne Betätigung und einer dennoch großen seitlichen Tastfeld oder -bereich ist gerade für Senioren mit reduzierter haptischer und visueller Wahrnehmung vorteilhaft.

Die Mechanik des Schiebers ist weiterhin verbessert, wenn der Schieber schwenkbeweglich in dem Gehäuse angeordnet ist. Vorteilhafterweise ist die Schwenkachse des Schiebers im oberen Teil des Gehäuses angeordnet, während der flexible Halt am unteren Ende befindlich ist. Insofern kann der obere Teil des Gehäuses verbessert für die Bevorratung verwendet werden, da dort der Schieber weniger Platz benötigt. Typischerweise ist ein Kraftspeicher in Form beispielsweise einer Federiasche vorgesehen, die den Schieber in seiner Ausgangsposition im Gehäuse hält.

Insbesondere ist der Schieber an seinem oberen Ende über ein Lager schwenkbar an dem Gehäuse festlegbar. Vorzugsweise wird das Lager durch einen Steg des Gehäuses gebildet, der hierbei von einer oder zwei zumindest nach oben offenen Rastklauen des Schiebers umgriffen wird. Ein solcher Steg ist entformungstechnisch insbesondere dann einfach herzustellen, wenn er durch Lösen eines Deckels vom Gehäuse und durch Herausnehmen des Schiebers sowohl von unten als auch von oben freilegbar ist. Hierzu kann der Deckel nicht nur den Vorratsraum abdecken, sondern auch noch seitliche Bereiche des Spenders.

Zur Sicherung des Schiebers ist es für die angestrebte einfache Herstellung von Vorteil, wenn zumindest eine von zwei jeweils vertikale Begrenzungen der Vereinzelungskammer ausbildenden Wänden während einer Bewegung des Schiebers oberhalb des Begrenzers verbleibt und diese somit auch unabhängig von etwaigen Verrastungen am oberen Ende des Schiebers eine Sicherung desselben bewirkt.

Die Schiebermechanik ist weiterhin verbessert, wenn der Schieber eine Rampe mit in der Ausgangsstellung unterschiedlich hohen Niveaus aufweist, die bei einer Betätigung eine Auflockerung des im Vorratsraum befindlichen Guts bewirken. Die Kanten der Niveaus werden gegen das stückige Gut bewegt und lockern dieses zusammen mit der durch die Schwenkbewegung bewirkten Bewegung und insbesondere Anhebung der Rampe auf. Die Führung des Schiebers im Gehäuse ist verbessert, sofern sich die Rampe zumindest auf einer Seite an einer Wandung des Vorratsraums entlang bewegt. Die Führung muss somit nicht ausschließlich durch das Lager am oberen Ende des Schiebers im Bereich der Schwenkachse bewirkt werden.

Vorzugsweise fallen die Niveaus zur Vereinzelungskammer hin ab, um eine Vorzugsbewegungsrichtung der Tabletten zu bewirken und diese in Richtung der Vereinzelungskammer zu bewegen. Auch können die Kanten und somit die Übergänge zwischen den Niveaus zur Vereinzelungskammer hin zeigen. Die Vereinzelungskammer ist insbesondere durch einen unten an den Vorratsraum anschließenden und mittels des Schiebers abtrennbaren Bereich des Spenders gebildet.

In einer weiteren vorteilhaften Ausbildung der Erfindung schlägt der Schieber mit seinem auf einer Vorderseite des Spenders befindlichen Betätigungsfeld zur Sicherung im Gehäuse gegen zumindest eine von der Vorderseite des Spenders wegweisende Oberfläche des Gehäuses an. Der Spender ist somit durch zumindest zwei gegeneinander anliegende Teile von Schieber und Gehäuse oder Deckel gegen eine Herausbewegung entgegen der Betätigungsrichtung und in Richtung einer von einer Federlasche des Schiebers ausgeübten Kraft gesichert. Bei der Sicherung kann es sich um einen Anschlag handeln, der durch den Begrenzer ausgebildet wird, so dass dieser einerseits eine Abstützung nach unten und zur Seite hin vornimmt und hierfür nach oben und zur Seite gerichtete Oberflächen aufweisen kann. Vorzugsweise handelt es sich um eine Sicherung durch einen Anschlag eines Teils des Schiebers gegen die innere Oberfläche einer das Betätigungsfeld einfassenden Gehäusewand. Dieser Teil der Wand befindet sich zur einfacheren Abstützung der von einer Federlasche auf den Schieber ausgeübten Kraft bevorzugt unterhalb des Betätigungsfelds.

Zur verbesserten Einführung des Schiebers in das Gehäuse ist der Begrenzer im Vertikalschnitt vorzugsweise keilförmig bzw. als Rastnase ausgebildet. In Richtung der Bewegung senkrecht zu einer vertikalen Spenderachse entspricht die Längserstreckung des Begrenzers vorzugsweise zumindest zu 2/3 - bevorzugt komplett - der Hub- bzw. Schwenklänge in dieselbe Richtung. Hierdurch wird die Vereinzelungskammer sinnvoll nach unten abgedichtet.

Bei einer weiteren vorteilhaften Ausbildung der Erfindung kann der Schieber eine in eine Seitenwand übergehende Führungsschräge aufweisen oberhalb des Schiebers im Vorratsraum befindliches Gut verbessert in Richtung der Vereinzelungskammer geleitet werden kann. Eine solche Führungsschräge kann insbesondere durch eine senkrecht zu dieser schrägen Fläche stehende Kante oder Ecke bzw. Wand begrenzt sein, die eine zusätzliche Auflockerung der bzw. ein anhebender auf der Schräge befindlichen Tabletten im Betätigungsfalle bewirken kann.

Vorzugsweise ist ein erfindungsgemäßer Spender der Gestalt ausgebildet, dass auf einer Innenseite eines Bereiches einer Wand, der außenseitig mit einem Etikett oder einem Inmould-Label versehbar oder versehen, einstückig mit der Wand ausgebildete Stege, Flansch oder Böden senkrecht in diese hinein laufen. Hierdurch wird ein bei schräg in die Wand hineinlaufendes Schwinden des Materials beim Aushärten verhindert, sodass eine Hohlraumbildung unterhalb der Etiketten oder Label vermieden wird.

Vorteilhafterweise weist der Schieber eine durch einen gekrümmten Rand des Schiebers definierte Einbuchtung auf, deren Krümmungsradius zumindest teilweise, insbesondere komplett, größer oder gleich der halben Breite der Vereinzelungskammer ist. Insbesondere ist der Krümmungsradius eines in diese Einbuchtung hineinlegbaren Kreises gleich oder geringfügig, dass heißt bis zu 30% größer als der Radius, der durch den Ausgabeschacht bzw. die Vereinzelungskammer hinauszutransportierenden Tabletten. Durch die Einbuchtung wird ein Zerdrücken von Tabletten, die von einer Rampe des Schiebers bzw. von dem Schieber im Betätigungsfall bewegt und insbesondere gegen eine Innenseite des Vorratsraum gedrückt werden könnten, wirkungsvoll vermieden.

Weitere Vorteile und Einzelheiten und der Ausführungsbeispiele der Erfindung sind der nachfolgenden Figurenbeschreibung zu entnehmen. In den Figuren zeigt auf schematische Weise:
Fig. 1 eine perspektivische Ansicht eines erfindungsgemäßen Gegenstands,
Fig. 2 den Gegenstand nach Fig. 1 in einer vertikalen Schnittdarstellung
Fig. 3 einen Teil des erfindungsgemäßen Gegenstands nach Fig. 2 in einer perspektivischen Darstellung,
Fig. 4 einen weiteren erfindungsgemäßen Gegenstand in einer Ansicht gemäß Fig. 2,
Fig. 5 den Gegenstand nach Fig. 4 in einer Betätigungssituation,
Fig. 6 einen weiteren erfindungsgemäßen Gegenstand in einer Ansicht gemäß Fig. 2,
Fig. 7 den Gegenstand nach Fig. 6 in einem Schnitt entlang VI - VI,
Fig. 8 einen weiteren erfindungsgemäßen Gegenstand in einem Vertikalschnitt,
Fig. 9 einen Teil des erfindungsgemäßen Gegenstands nach Fig. 8,
Fig. 10 den Gegenstand nach Fig. 8 in einer perspektivischen Ansicht.

Gleich oder ähnlich wirkende Teile sind - sofern dienlich - mit identischen Bezugsziffern versehen. Einzelne technische Merkmale der nachfolgend beschriebenen Ausführungsbeispiele können auch mit den Merkmalen der vorbeschriebenen Ausführungsbeispiele zu erfindungsgemäßen Weiterbildungen führen.

In Fig. 1 ist ein als Seitentastenspender ausgebildeter Spender zur Ausgabe von Süßstofftabletten gezeigt. Dieser ist insgesamt dreiteilig ausgebildet mit einem Gehäuse 1, einem Deckel 2 und einem Schieber 3, dessen Betätigungsfeld durch die Seitentaste 4 gebildet wird. Die Bewegung des Schiebers 3 erfolgt durch eine Verschwenkung mit einer (wesentlichen) Bewegungskomponente senkrecht zu einer von unten nach oben verlaufenden, mithin vertikalen, Gehäuseachse 5.

In dem Gehäuse 1 ist ein nachfolgend weiter beschriebener Vorratsraum angeordnet, aus dem das Gut 16 über eine Vereinzelungskammer 13 separiert und mittels der Ausgabenmechanik hin zu einer in diesem Fall auf der Unterseite des Tablettenspenders herstellbaren Ausgabeöffnung hin transportiert wird. Der Schieber 3 wird während der Herstellung des Seitentastenspenders von unten in das Gehäuse geschoben und dort durch einen noch näher zu beschreibenden flexiblen Begrenzer 6 in seiner in Fig. 1 gezeigten Ausgangsstellung gesichert.

Während der Herstellung des Spenders wird der Schieber in Richtung E in das Gehäuse 1 hineingeschoben und gegen Entnahme aus dem Gehäuse durch den in seiner Ausgangsposition zurückschnellenden und eine Begrenzung ausbildenden Begrenzer 6 gesichert (Fig. 2).

Darüber hinaus ist der schwenkbewegliche Schieber 3 an seinem oberen Ende 7 mit einem Flansch 8 versehen, der wenigstens eine Rastklaue ausbildet. Diese umgreift zumindest teilweise einen Steg 9, wodurch ein Lager zu Festlegung des Schiebers an dem Gehäuse gebildet wird. Das Zusammenwirken von Rastklaue und Steg 9 führt zur Ausbildung eines Gleitlagers und somit einer Schwenkachse im Bereich des Stegs 9. Hierdurch kann der Schieber auf die weiter unten dargestellte Weise verschwenken. Alternativ kann der Schieber in seinem oberen Bereich auch im Gehäuse festgelegt, z.B. verspannt werden und aufgrund eigener Elastizität in dem Bereich unterhalb des seines flexiblen Bereichs schwenkbar ausgebildet sein.

In den Schieber 3 bei Betätigung eingeleitete Kräfte werden von dem Flansch 8 auf dem Steg 9 übertragen und in ein Drehmoment umgesetzt. Darüber hinaus ist durch die Verrastung mittels des nach Art eines federnden Hakens gebildeten Rastteils des Flansches 8 der Schieber 3 gegen ein Herausfallen nach unten zusätzlich gesichert.

Hierzu weist der Schieber eine vertikale Begrenzung 11 auf, die in der gezeigten Ansicht bei Betätigung des Schiebers entlang der Oberseite der Begrenzung bzw. des Begrenzers 6 bewegt werden und sich je nach Ausbildung auf dieser abstützen kann. Eine parallel hierzu verlaufende vertikale Begrenzung 12, die ebenfalls eine Wand einer Vereinzelungskammer 13 ausbildet, könnte in der Fig. 2 gegen die linke Seite des Begrenzers 6 anschlagen und somit zusätzlich zu der Kante 14 einen Anschlag des Schiebers ausbilden. Insbesondere die Kante 14 jedoch sichert durch Anschlagen an die innenseitige Oberfläche 15 des unterhalb des Betätigungsfelds 4 gelegenen Teils der Gehäusewand den Schieber 3 im Gehäuse.

Durch eine Betätigung des Schiebers 3 in Richtung F wird stückiges Gut 16, im vorliegenden Fall eine Süßstofftablette, seitwärts bewegt und kann durch die zwischen Begrenzung 12 und Begrenzer 6 gebildete Ausgabeöffnung herausfallen.

Der Schieber weist darüber hinaus eine Rampe 17 auf, die in der Ausgangsstellung drei unterschiedliche Niveaus 18, 19 und 20 aufweist und die während der Verschwenkung entlang des geschwungenen Bodens 21 des Vorratsraums 22 verfährt. Durch die zwischen den unterschiedlichen Niveaus 18, 19 und 20 gebildeten Vorsprünge kann das stückige Gut besser aufgelockert werden. Durch die Formgebung mit einer zur Vereinzelungskammer 13 hin abfallenden Seite werden die Tabletten darüber hinaus in Richtung der Vereinzelungskammer 13 geführt. Die Vereinzelung der Tabletten wird somit verbessert.

Eine mögliche Formgebung der Rampe ist insbesondere noch einmal in Fig. 3 gezeigt. Die zwischen den Niveaus befindlichen Absätze und Kanten weisen in Richtung der Vereinzelungskammer und verbessern somit die Führung von insbesondere Süßstofftabletten. Eine Federlasche 23, die gegen eine Wand 24 des Vorratsraums 22 ansteht, sorgt nach der Betätigung des Tablettenspenders für eine Überführung des Schiebers in seine in der Fig. 2 gezeigte Ausgangsstellung. Durch die zwei nach oben offenen Rastklauen, die durch die Flansche 8 ausgebildet werden, ist die Führung des Schiebers im Gehäuse verbessert. Ein Drehmoment auf die Taste aufgrund einer seitlichen Überbelastung kann besser abgefangen werden.

Zwischen einem eine seitliche Begrenzung der Vereinzelungskammer 13 ausbildenden Teil 24 des Schiebers und einer Seitenwand 26 der Rampe ist eine Ausnehmung 26.1 ausgebildet, in die bei einer Betätigung des Schiebers 3 der Boden 21 teilweise einfährt. Hierdurch wird die Vereinzelungskammer 13 vom Rest des Vorratsraums getrennt, so dass bei einer Ausgabe des Guts keine weiteren Tabletten nachfallen können.

Im Gegensatz zu dem Spender nach Fig. 2 ist das Ausführungsbeispiel nach der Fig. 4 vierteilig ausgebildet. Dies ergibt sich aus der Verwendung einer von unten in das Gehäuse eingebrachten Bodenplatte 27, die eine eigene Ausgabeöffnung 28 aufweist. Durch diese fällt das stückige Gut in der in Fig. 5 gezeigten Betätigungsposition hindurch aus dem Spender. Die Vereinzelungskammer wird durch Betätigung des Schiebers senkrecht zur vertikalen Gehäuseachse unterhalb des Vorratsraums so weit verschoben, dass die Tablette aus der Kammer herausfallen kann. Ein in den Vorratsraum hineinbewegter Teil des Schiebers verschließt dann das untere Ende des Vorratsraums.

Der Begrenzer 6 ist im vorliegenden Ausführungsbeispiel horizontal ausgebildet, die Rampe 17 weist ebenfalls eine etwas andere Form jedoch gleiche Funktionalität auf.

Die Begrenzung 6 dient neben der Sicherung des Schiebers 3 im Gehäuse ebenfalls wie der Steg 29 einer seitlichen Begrenzung des Ausgabewegs, den die Tablette 16 aus dem Spender zurücklegt. Nach oben hin wird dieser Weg durch den Boden 21 begrenzt, so dass das stückige Gut 16 schwerkraftbedingt nur durch die Öffnung 28 aus dem Gehäuse heraus kann. Der in den Figuren 2 bis 6 erkennbare Teil des Begrenzers 6 wird durch eine weiter unten beschriebene Rastnase 32 des Begrenzers gebildet.

Das Ausführungsbeispiel der Fig. 6 und 7 entspricht dem der Fig. 4 mit Ausnahme des Bodens 27, der bei dem Beispiel der Fig. 6 und 7 fehlt. Fig. 6 und 7 zeigen daher auch einen dreiteiligen Spender. Der Schieber 3 befindet sich in seiner Ausgangslage, in der er durch eine nicht weiter dargestellte Feder gehalten wird. Eine angedeutete und im Schnitt VI -VI nach Fig. 7 nicht dargestellte Tablette 16 befindet sich in der Vereinzelungskammer. Wie auch bei den vorherigen Ausführungsbeispielen ist das Gehäuse mit dem Steg 9 vor Anbringung des Deckels 2 und vor Einbringung des Schiebers 3 ohne Weiteres entformbar.

Der Begrenzer 6 weist an seinem unteren Ende eine keil- oder nasenförmige Ausbildung auf, die während des Einbringens des Schiebers 3 aufgrund der Schräge 31 zu einer Bewegung des Begrenzers 6 in der Figur nach links führt. Der Begrenzer ist aufgrund seiner Materialauswahl, biegsam ausgebildet. Insbesondere handelt es sich um einen in Maßen flexiblen Kunststoff. Entgegen der Einschubrichtung ist der Schieber jedoch aufgrund der Rastnase 32 blockiert. Der Begrenzer bildet eine in der Fig. 7 linke Seitewand der Vereinzelungskammer aus, während die rechte Wand durch einen Teil des Schiebers 3 ausgebildet wird.

Fig. 8 zeigt einen vertikalen Längsschnitt durch den in der Fig. 10 in einer Außenansicht gezeigten erfindungsgemäßen Spender. Im Bereich W einer Außenseite einer Wand 36 können Etiketten oder auch Inmould-Label angeordnet werden. Hierfür ist es vorteilhaft, wenn auf der Innenseite einstückig mit dieser Wand verbundene Stege, Böden oder Flansche (hier Boden 21 des Vorratsraums) senkrecht in diese Wand 36 hineinlaufen, um ein Schwinden von Material in dem Bereich, in dem der Steg oder Boden 21 in die Wand hineinläuft möglichst gering zu halten.

Im Vergleich zum vorher beschriebenen Ausführungsbeispiel ist die Rampe des Schiebers 3 etwas anders konstruiert. Insbesondere weist sie eine Einbuchtung 37 auf, die durch einen gekrümmten Rand 38 des Schiebers ausgebildet wird. Ein in die Ebene der Fig. 8 hineingelegter und sich an die Krümmung der Einbuchtung anschmiegender Kreis weist hier einen Krümmungsradius auf, der größer der halben Breite B der Vereinzelungskammer ist. Dies hat zur Folge, dass sich stückiges Gut 16 bei Betätigung des Schiebers in diese Einbuchtung 37 hineinbewegen kann und nicht zwischen der Wand 36 und dem Schieber 3 zerdrückt wird.

Der in der Figur 9 vereinzelt dargestellte Schieber weist eine obere Führungsschräge 33 auf, die in eine Seitenwand 26 des Schiebers übergeht und ein verbessertes Hinleiten der Tabletten zum Ausgabeschacht bzw. zur Vereinzelungskammer ermöglicht. Diese schräge Führungsfläche ist mit einer senkrecht auf ihr stehenden Kante 34 versehen, die eine Bewegung des in der Fig. 9 links vor ihr liegenden Gutes ermöglichen kann.

## Patentansprüche

1. Spender zur Ausgabe von stückigem Gut (16), insbesondere zur Ausgabe von Süßstofftabletten, mit einem Gehäuse (1), welches einen Vorratsraum (22) aufweist, aus dem das Gut (16) in eine Vereinzelungskammer (13) des Spenders separiert und mittels einer Ausgabemechanik in Richtung einer Ausgabeöffnung des Spenders transportiert werden kann, wobei die Ausgabemechanik einen mit einer Komponente senkrecht zu einer von unten nach oben verlaufenden Gehäuseachse (5) bewegbaren Schieber (3) aufweist, der zur Herstellung des Spenders in das Gehäuse (1) einschiebbar ist, **dadurch gekennzeichnet, dass** der Spender einen bewegbaren Begrenzer (6) aufweist, der eine untere Begrenzung für den Schieber (3) ausbildet und der zur Einbringung des Schiebers (3) von unten in das Gehäuse (1) aus seiner eine Entfernung des eingebrachten Schiebers (3) behindernden Ausgangsposition kraftbeaufschlagt zur Seite bewegbar ist und dass ein Teil des Begrenzers (6) eine Wand der Vereinzelungskammer (13) ausbildet.

2. Spender nach Anspruch 1, **dadurch gekennzeichnet, dass** der Begrenzer (6) eine untere Begrenzung der Vereinzelungskammer (13) ausbildet.

3. Spender nach einem der Ansprüche 1 oder 2, **dadurch gekennzeichnet, dass** dieser mit einem Gehäusedeckel (2) und dem Schieber (3) lediglich dreiteilig ausgebildet ist.

4. Spender nach einem der vorherigen Ansprüche, **dadurch gekennzeichnet, dass** der Schieber (3) schwenkbeweglich ist.

5. Spender nach Anspruch 4, **dadurch gekennzeichnet, dass** der Schieber (3) an seinem oberen Ende (7) über ein Lager mit dem Gehäuse verbunden ist.

6. Spender nach Anspruch 5, **dadurch gekennzeichnet, dass** das Lager durch einen Steg (9) ausgebildet wird, der teilweise von zumindest einer nach oben offenen Rastklaue des Schiebers (3) umgriffen wird.

7. Spender nach einem der vorherigen Ansprüche, **dadurch gekennzeichnet, dass** zumindest eine (11) von zwei vertikale Begrenzungen (11,12) der Vereinzelungskammer (13) ausbildenden Wänden während einer Bewegung des Schiebers (3) oberhalb des Begrenzers (6) verbleibt.

8. Spender nach einem der vorherigen Ansprüche, **dadurch gekennzeichnet, dass** der Schieber (3) eine Rampe (17) mit in der Ausgangsstellung unterschiedlich hohen Niveaus (18,19,20) aufweist, die bei einer Betätigung eine Auflockerung des im Vorratsraum (22) befindlichen Guts bewirkt.

9. Spender nach einem der vorherigen Ansprüche, **dadurch gekennzeichnet, dass** der Schieber mit seinem auf einer Vorderseite des Spenders befindlichen Betätigungsfeld (4) zur Sicherung im Gehäuse gegen zumindest eine von der Vorderseite des Spenders (3) wegweisende Oberfläche (15) des Gehäuses (1) anschlägt.

10. Spender nach einem der vorherigen Ansprüche, **dadurch gekennzeichnet, dass** der Begrenzer (6) im Vertikalschnitt einen keilförmig ausgebildeten Teil (32) aufweist.

11. Spender nach einem der vorherigen Ansprüche, **dadurch gekennzeichnet, dass**, der Schieber (3) eine in eine Seitenwand (26) übergehende Führungsschräge (33) aufweist.

12. Spender nach einem der vorherigen Ansprüche, **dadurch gekennzeichnet, dass**, auf einer Innenseite (35) eines Bereiches (W) einer Wand (36), der außenseitig mit einem Etikett oder einem In-Mould-Label versehbar ist, einstückig mit der Wand ausgebildete Stege, Flansche oder Böden (21) senkrecht in diese hineinlaufen.

13. Spender nach einem der vorherigen Ansprüche, **dadurch gekennzeichnet, dass**, der Schieber (3) eine durch einen gekrümmten Rand (38) des Schiebers definierte Einbuchtung (37) aufweist, deren Krümmungsradius zumindest teilweise größer oder gleich der halben Breite (B) der Vereinzelungskammer ist.

## Claims

1. Dispenser for dispensing an item (16) which is formed as a piece, in particular for dispensing sweetener tablets, comprising a housing (1) which comprises a supply chamber (22) from which the item (16) is separated into a separation chamber (13) of the dispenser and can be transported towards a dispensing opening of the dispenser by means of a dispensing mechanism, the dispensing mechanism comprising a slide (3) which can be moved using a component which is perpendicular to a housing axis (5) which extends from the bottom to the top, which slide can be slid into the housing (1) in order to produce the dispenser, **characterised in that** the dispenser comprises a movable limiter (6) which forms a lower limit for the slide (3) and which, when force is applied thereto, can be moved to the side from its starting position, in which removal of the inserted slide (3) is prevented, in order to insert the slide (3) into the housing (1) from below, and **in that** part of the limiter (6) forms a wall of the separation chamber (13).

2. Dispenser according to claim 1, **characterised in that** the limiter (6) forms a lower limit of the separation chamber (13).

3. Dispenser according to either claim 1 or claim 2, **characterised in that**, together with a housing lid (2) and the slide (3), the dispenser is made up of merely three parts.

4. Dispenser according to any of the preceding claims, **characterised in that** the slide (3) is pivotable.

5. Dispenser according to claim 4, **characterised in that** the slide (3) is connected, at its upper end (7), to the housing by means of a bearing.

6. Dispenser according to claim 5, **characterised in that** the bearing is formed by a connecting piece (9) which is surrounded, in part, by at least one upwardly open latching claw of the slide (3).

7. Dispenser according to any of the preceding claims, **characterised in that** at least one (11) of two vertical limits (11, 12) of the walls forming the separation chamber (13) remains above the limiter (6) during a movement of the slide (3).

8. Dispenser according to any of the preceding claims, **characterised in that** the slide (3) comprises a ramp (17) having levels (18, 19, 20) of different heights in the starting position, which levels loosen the items in the supply chamber (22) when actuation occurs.

9. Dispenser according to any of the preceding claims, **characterised in that**, for securing in the housing, the actuation region (4) of the slide, which actuation region is on a front face of the dispenser, strikes at least one upper surface (15) of the housing (1) facing away from the front face of the dispenser (3).

10. Dispenser according to any of the preceding claims, **characterised in that**, viewed in a vertical section, the limiter (6) comprises a wedge-shaped part (32).

11. Dispenser according to any of the preceding claims, **characterised in that** the slide (3) comprises a guide slope (33) which transitions into a side wall (26).

12. Dispenser according to any of the preceding claims, **characterised in that**, on an inner face (35) of a region (W) of a wall (36), the outer face of which can be provided with a label or an in-mould label, connecting pieces, flanges or bases (21), which are integral with the wall, transition into said wall.

13. Dispenser according to any of the preceding claims, **characterised in that** the slide (3) comprises an indentation (37), which is defined by a curved edge (38) of the slide, the radius of curvature of the protrusion being larger than or equal to half the width (B) of the separation chamber, at least in part.

## Revendications

1. Distributeur destiné à distribuer un produit (16) en morceaux, en particulier destiné à distribuer des comprimés édulcorants, comprenant un boîtier (1) qui présente un espace de stockage (22) duquel le produit (16) peut être séparé dans un compartiment de séparation (13) du distributeur, et transporté en direction d'une ouverture de distribution du distributeur à l'aide d'un mécanisme de distribution, le mécanisme de distribution présentant un élément coulissant (3) qui peut être déplacé avec un composant perpendiculairement à un axe (5) du boîtier s'étendant de bas en haut et qui peut être introduit dans le boitier (1) pour produire le distributeur, **caractérisé en ce que** le distributeur présente un élément de limitation (6) déplaçable qui forme une limite inférieure pour l'élément coulissant (3) et qui peut être déplacé vers le côté par application d'une force à partir de sa position de départ empêchant l'éloignement de l'élément coulissant (3), pour introduire l'élément coulissant (3) dans le boîtier par le bas, et **en ce qu'**une partie de l'élément de limitation (6) forme une paroi du compartiment de séparation (1 3).

2. Distributeur selon la revendication 1, **caractérisé en ce que** l'élément de limitation (6) forme une limite inférieure du compartiment de séparation (13).

3. Distributeur selon une des revendications 1 ou 2, **caractérisé en ce que** celui-ci est formé uniquement de trois parties avec un couvercle de boîtier (2) et l'élément coulissant (3).

4. Distributeur selon une des revendications précédentes, **caractérisé en ce que** l'élément coulissant (3) est pivotant.

5. Distributeur selon la revendication 4, **caractérisé en ce que** l'élément coulissant (3) est relié au boîtier à son extrémité supérieure (7) par l'intermédiaire d'un palier.

6. Distributeur selon la revendication 5, **caractérisé en ce que** le palier est formé par une traverse (9) qui est partiellement entourée par au moins une patte d'encliquetage de l'élément coulissant (3) ouverte vers le haut.

7. Distributeur selon une des revendications précédentes, **caractérisé en ce qu'**au moins une (11) des deux limites verticales (11, 12) des parois formant le compartiment de séparation (13) reste au-dessus de l'élément de limitation (6) pendant un mouvement de l'élément coulissant (3)

8. Distributeur selon une des revendications précédentes, **caractérisé en ce que** l'élément coulissant (3) présente une rampe (1 7) avec des niveaux (18, 19, 20) de hauteurs différentes dans la position de départ et qui provoque, lors d'un actionnement, une aération du produit se trouvant dans l'espace de stockage (22).

9. Distributeur selon une des revendications précédentes, **caractérisé en ce que** l'élément coulissant est en appui contre au moins une surface (1 5) du boîtier éloignée du côté avant du distributeur (3), pour la fixation dans le boîtier, avec son champ d'actionnement (4) situé sur un côté avant du distributeur.

10. Distributeur selon une des revendications précédentes, **caractérisé en ce que** l'élément de limitation (6) présente en coupe verticale une partie (32) en forme de taquet.

11. Distributeur selon une des revendications précédentes, **caractérisé en ce que** l'élément coulissant (3) présente une pente de guidage (33) continuant jusque dans une paroi latérale (26).

12. Distributeur selon une des revendications précédentes, **caractérisé en ce que**, sur un côté intérieur (35) d'une zone (W) d'une paroi (36) qui est munie à l'extérieur d'une étiquette ou d'un étiquetage au moulage, des traverses, brides ou fonds (21) réalisés d'un seul tenant avec la paroi se dirigent perpendiculairement dans celle-ci.

13. Distributeur selon une des revendications précédentes, **caractérisé en ce que** l'élément coulissant (3) présente une échancrure (37) définie par un bord courbé (38) de l'élément coulissant, dont le rayon de courbure est au moins partiellement supérieur ou égal à la demie largeur (B) du compartiment de séparation.
